# FASCICULE DE BREVET EUROPEEN

(11) **EP 4 230 835 B1**
(45) Date de publication et mention de la délivrance du brevet: **30.10.2024**
(21) Numéro de dépôt: 23157208.2
(22) Date de dépôt: 17.02.2023
(51) Int. Cl.: E06B 9/72, H01R 12/58, H01R 13/115, H01R 13/24, H01R 13/6592, H01R 13/6594, H01R 13/6597, H05K 9/00, E06B 9/68

(54) **ACTIONNEUR ÉLECTROMÉCANIQUE ET DISPOSITIF D'OCCULTATION COMPRENANT UN TEL ACTIONNEUR ÉLECTROMÉCANIQUE**
ELEKTROMECHANISCHER AKTUATOR UND VERDUNKELUNGSVORRICHTUNG MIT SOLCH EINEM ELEKTROMECHANISCHEN AKTUATOR
ELECTROMECHANICAL ACTUATOR AND CONCEALMENT DEVICE COMPRISING SUCH AN ELECTROMECHANICAL ACTUATOR

(30) Priorité: 18.02.2022 FR 2201452
(43) Date de publication de la demande: 23.08.2023
(73) Titulaire: Somfy Activites SA, 74300 Cluses (FR)
(72) Inventeur: LEPINE, Quentin, 74300 Cluses (FR); ANNYCKE, Xavier, 74300 Cluses (FR); ARES, Claude, 74300 Cluses (FR)
(74) Mandataire: Lavoix

(56) Documents cités:
- DE-A1- 102013 004 098
- US-B2- 9 537 264

## Description

La présente invention concerne un actionneur électromécanique d'un dispositif d'occultation, autrement dit un actionneur électromécanique pour un dispositif d'occultation.

La présente invention concerne également un dispositif d'occultation comprenant un écran entraîné en déplacement par un tel actionneur électromécanique.

De manière générale, la présente invention concerne le domaine des dispositifs d'occultation comprenant un dispositif d'entraînement motorisé mettant en mouvement un écran, entre au moins une première position et au moins une deuxième position.

Un dispositif d'entraînement motorisé comprend un actionneur électromécanique d'un élément mobile de fermeture, d'occultation ou de protection solaire, tel qu'un volet, une porte, une grille, un store ou tout autre matériel équivalent, appelé par la suite écran.

On connaît déjà le document DE 10 2013 004 098 A1 qui divulgue, en référence aux figures 1 à 4, un actionneur électromécanique d'un dispositif d'occultation comprenant un carter, un câble d'alimentation électrique, un moteur électrique et une unité électronique de contrôle. Le carter est creux. Le carter comprend une surface interne. Le carter est réalisé dans une matière électriquement conductrice. Le câble d'alimentation électrique est configuré pour être relié à un réseau d'alimentation en énergie électrique. Le moteur électrique est monté à l'intérieur du carter. Le moteur électrique et l'unité électronique de contrôle sont alimentés en énergie électrique par l'intermédiaire du câble d'alimentation électrique. L'unité électronique de contrôle comprend une plaque de circuit imprimé et un élément de connexion électrique. L'élément de connexion électrique comprend une lamelle de contact électrique. La lamelle est en contact électrique avec la surface interne du carter.

Cet actionneur électromécanique présente l'inconvénient que l'élément de connexion électrique permet uniquement de réaliser une mise à la terre de l'actionneur électromécanique à partir de la surface interne du carter vers un fil d'alimentation de terre du câble d'alimentation électrique.

La présente invention a pour but de résoudre les inconvénients précités et de proposer un actionneur électromécanique d'un dispositif d'occultation, ainsi qu'un dispositif d'occultation comprenant un tel actionneur électromécanique, permettant de simplifier une liaison électrique à partir d'un carter de l'actionneur électromécanique vers un câble d'alimentation électrique, tout en minimisant le coût d'obtention de l'actionneur électromécanique, en garantissant un niveau de compatibilité électromagnétique de l'actionneur électromécanique et en garantissant une décharge des charges électrostatiques à l'extérieur de l'actionneur électromécanique, en particulier sans endommager de composants électroniques d'une unité électronique de contrôle de l'actionneur électromécanique, de sorte à garantir la fiabilité de fonctionnement de cet actionneur électromécanique.

A cet égard, la présente invention vise, selon un premier aspect, un actionneur électromécanique d'un dispositif d'occultation,
l'actionneur électromécanique comprenant au moins :
   - un carter, le carter étant creux, le carter comprenant une surface interne, le carter étant au moins en partie réalisé dans une matière électriquement conductrice,
   - un câble d'alimentation électrique, le câble d'alimentation électrique étant configuré pour être relié à un réseau d'alimentation en énergie électrique,
   - un moteur électrique, le moteur électrique étant monté à l'intérieur du carter, et
   - une unité électronique de contrôle, le moteur électrique et l'unité électronique de contrôle étant alimentés en énergie électrique par l'intermédiaire du câble d'alimentation électrique,
l'unité électronique de contrôle comprenant au moins :
   - une plaque de circuit imprimé, et
   - un élément de connexion électrique, l'élément de connexion électrique comprenant au moins une première partie, la première partie étant en contact électrique avec la surface interne du carter.

Selon l'invention, le câble d'alimentation électrique comprend au moins un blindage. L'élément de connexion électrique comprend, en outre, au moins :
- une deuxième partie, la deuxième partie maintenant en position le câble d'alimentation électrique et étant en contact électrique avec le blindage du câble d'alimentation électrique, et
- une troisième partie, la troisième partie étant fixée à la plaque de circuit imprimé et étant reliée électriquement à une masse de référence de la plaque de circuit imprimé.

En outre, l'élément de connexion électrique est une pièce monobloc comprenant au moins les première, deuxième et troisième parties.

Ainsi, l'élément de connexion électrique permet de réaliser un contact électrique entre le blindage du câble d'alimentation électrique, le carter de l'actionneur électromécanique et la masse de référence de la plaque de circuit imprimé de l'unité électronique de contrôle.

De cette manière, l'élément de connexion électrique permet, au moyen d'une seule pièce, de réaliser une mise en contact électrique de la surface interne du carter avec la première partie de l'élément de connexion électrique, un maintien en position du câble d'alimentation électrique et une mise en contact électrique du blindage du câble d'alimentation électrique avec la deuxième partie de l'élément de connexion électrique, ainsi qu'une fixation de la plaque de circuit imprimé et une liaison électrique de la masse de référence de la plaque de circuit imprimé avec la troisième partie de l'élément de connexion électrique.

En outre, l'élément de connexion électrique permet de garantir un niveau de comptabilité électromagnétique de l'actionneur électromécanique, aussi bien dans le cas du couplage par conduction que dans le cas du couplage par rayonnement, sans générer de perturbations électromagnétiques supérieures à des seuils prédéterminés.

Par ailleurs, l'élément de connexion électrique permet d'évacuer des charges électrostatiques en créant un chemin préférentiel de décharge à partir du carter de l'actionneur électromécanique vers le blindage du câble d'alimentation électrique.

De cette manière, l'évacuation de charges électrostatiques au travers de l'élément de connexion électrique, disposé à l'intérieur de l'actionneur électromécanique, à partir du carter de l'actionneur électromécanique vers le blindage du câble d'alimentation électrique, permet d'éviter des dysfonctionnements et/ou des endommagements de l'actionneur électromécanique et, en particulier, d'empêcher la destruction de composants électroniques montés sur une ou plusieurs plaques de circuit imprimé de l'unité électronique de contrôle.

Par conséquent, l'élément de connexion électrique permet d'évacuer des charges électrostatiques accumulées dans un écran du dispositif d'occultation.

Selon une caractéristique avantageuse de l'invention, l'élément de connexion électrique est une pièce métallique.

Selon une autre caractéristique avantageuse de l'invention, l'élément de connexion électrique est une pièce pliée formant les première, deuxième et troisième parties.

Selon une autre caractéristique avantageuse de l'invention, la deuxième partie de l'élément de connexion électrique comprend une première branche et une deuxième branche. En outre, le câble d'alimentation électrique est logé entre les première et deuxième branches de la deuxième partie de l'élément de connexion électrique.

Selon une autre caractéristique avantageuse de l'invention, chacune des première et deuxième branches présente une zone courbée, dont la concavité est tournée vers l'autre des première et deuxième branches. En outre, le câble d'alimentation électrique est logé entre les zones courbées des première et deuxième branches.

Selon une autre caractéristique avantageuse de l'invention, la plaque de circuit imprimé comprend au moins deux trous de fixation. La troisième partie de l'élément de connexion électrique comprend au moins deux plots de fixation. En outre, chacun des plots de fixation est inséré dans l'un des trous de fixation.

Selon une autre caractéristique avantageuse de l'invention, chacun des plots de fixation est soudé dans l'un des trous de fixation.

Selon une autre caractéristique avantageuse de l'invention, l'unité électronique de contrôle comprend au moins un condensateur. En outre, la troisième partie de l'élément de connexion électrique est reliée électriquement au condensateur.

Selon une autre caractéristique avantageuse de l'invention, la première partie de l'élément de connexion électrique est en contact électrique avec la surface interne du carter par déformation élastique de celle-ci par rapport aux deuxième et troisième parties.

La présente invention vise, selon un deuxième aspect, un dispositif d'occultation, le dispositif d'occultation comprenant au moins :
- un écran, et
- un actionneur électromécanique conforme à l'invention et tel que mentionné ci-dessus, l'écran étant entraîné en déplacement par l'actionneur électromécanique.

Ce dispositif d'occultation présente des caractéristiques et avantages analogues à ceux décrits précédemment, en relation avec l'actionneur électromécanique selon l'invention.

D'autres particularités et avantages de l'invention apparaîtront encore dans la description ci-après, faite en référence aux dessins annexés, donnés à titre d'exemples non limitatifs et dans lesquels :
[Fig 1] la figure 1 est une vue schématique en coupe transversale d'une installation d'occultation conforme à un mode de réalisation de l'invention ;
[Fig 2] la figure 2 est une vue schématique en perspective de l'installation illustrée à la figure 1 ;
[Fig 3] la figure 3 est une vue schématique en perspective d'un dispositif d'entraînement motorisé de l'installation illustrée aux figures 1 et 2, ce dispositif d'entraînement motorisé comprenant un actionneur électromécanique conforme à l'invention et un tube d'enroulement ;
[Fig 4] la figure 4 est une vue schématique en coupe du dispositif d'entraînement motorisé illustré à la figure 3, selon un plan de coupe passant par un axe de rotation d'un arbre de sortie de l'actionneur électromécanique, cette vue schématique en coupe est interrompue localement ;
[Fig 5] la figure 5 est une vue schématique en coupe, de détail et à plus grande échelle, d'une partie du dispositif d'entraînement motorisé illustré aux figures 3 et 4, selon un plan de coupe décalé par rapport à l'axe de rotation de l'arbre de sortie de l'actionneur électromécanique et selon un angle de vue différent ;
[Fig 6] la figure 6 est une vue schématique en coupe et en perspective, de détail et à plus grande échelle, d'une partie du dispositif d'entraînement motorisé illustré aux figures 3 à 5, selon le même plan de coupe qu'à la figure 5 ; et
[Fig 7] la figure 7 est une vue schématique en perspective d'un élément de connexion électrique appartenant à l'actionneur électromécanique illustré aux figures 3 à 6.

On décrit tout d'abord, en référence aux figures 1 et 2, une installation 6 comprenant un dispositif de fermeture, d'occultation ou de protection solaire 3 conforme à un mode de réalisation de l'invention. Cette installation 6, installée dans un bâtiment B, comporte une ouverture 1, dans laquelle est disposée une fenêtre ou une porte, non représentée. Cette installation 6 est équipée d'un écran 2 appartenant au dispositif de fermeture, d'occultation ou de protection solaire 3, en particulier un store motorisé.

Le dispositif de fermeture, d'occultation ou de protection solaire 3 est par la suite appelé « dispositif d'occultation ». Le dispositif d'occultation 3 comprend l'écran 2.

Le dispositif d'occultation 3 peut être un store, notamment un store comprenant une toile enroulable ou un store avec des lames orientables, ou un volet roulant. La présente invention s'applique à tous les types de dispositif d'occultation.

Ici, l'installation 6 comprend le dispositif d'occultation 3.

On décrit, en référence aux figures 1 et 2, un store enroulable conforme à un mode de réalisation de l'invention.

Le dispositif d'occultation 3 comprend un dispositif d'entraînement motorisé 5. Le dispositif d'entraînement motorisé 5 comprend un actionneur électromécanique 11 illustré aux figures 3 à 6.

L'écran 2 est configuré pour être déplacé, autrement dit est déplacé, au moyen du dispositif d'entraînement motorisé 5 et, plus particulièrement, de l'actionneur électromécanique 11.

Avantageusement, le dispositif d'entraînement motorisé 5 et, par conséquent, le dispositif d'occultation 3 comprend, en outre, un tube d'enroulement 4. En outre, le tube d'enroulement 4 est agencé de sorte à être entraîné en rotation par l'actionneur électromécanique 11.

Ici, l'écran 2 est enroulable sur le tube d'enroulement 4.

Ainsi, l'écran 2 du dispositif d'occultation 3 est enroulé sur le tube d'enroulement 4 ou déroulé autour de celui-ci, le tube d'enroulement 4 étant entraîné par le dispositif d'entraînement motorisé 5, en particulier par l'actionneur électromécanique 11.

De cette manière, l'écran 2 est mobile entre une position enroulée, en particulier haute, et une position déroulée, en particulier basse, et inversement.

L'écran 2 du dispositif d'occultation 3 est un écran de fermeture, d'occultation et/ou de protection solaire, s'enroulant et se déroulant autour du tube d'enroulement 4, dont le diamètre intérieur est supérieur au diamètre externe de l'actionneur électromécanique 11, de sorte que l'actionneur électromécanique 11 peut être inséré dans le tube d'enroulement 4, lors de l'assemblage du dispositif d'occultation 3.

Avantageusement, le dispositif d'occultation 3 comprend un dispositif de maintien 9, 23.

Avantageusement, le dispositif de maintien 9, 23 peut comprendre deux supports 23. Un support 23 est disposé à chaque extrémité du tube d'enroulement 4, en particulier dans une configuration assemblée du dispositif d'occultation 3.

Ainsi, le tube d'enroulement 4 est maintenu par l'intermédiaire des supports 23. Un seul des supports 23 est visible à la figure 1 et ceux-ci ne sont pas représentés à la figure 2. Les supports 23 permettent de lier mécaniquement le dispositif d'occultation 3 à la structure du bâtiment B, notamment au mur M du bâtiment B.

Avantageusement, le dispositif de maintien 9, 23 peut comprendre un caisson 9. En outre, le tube d'enroulement 4 et au moins une partie de l'écran 2 sont logés à l'intérieur du caisson 9, en particulier dans la configuration assemblée du dispositif d'occultation 3.

De manière générale, le caisson 9 est disposé au-dessus de l'ouverture 1, ou encore en partie supérieure de l'ouverture 1.

Ici et comme illustré à la figure 1, les supports 23 sont également logés à l'intérieur du caisson 9.

Avantageusement, le caisson 9 comprend deux joues 10, telles qu'illustrées à la figure 2. Une joue 10 est disposée à chaque extrémité du caisson 9, en particulier dans la configuration assemblée du dispositif d'occultation 3.

En variante, représentée à la figure 2, le tube d'enroulement 4 est maintenu par l'intermédiaire du caisson 9, en particulier par l'intermédiaire des joues 10 du caisson 9, sans utiliser des supports, tels que les supports 23 mentionnés ci-dessus.

Avantageusement, le dispositif d'occultation 3 peut également comprendre deux coulisses latérales 26, comme illustré uniquement à la figure 2. Chaque coulisse latérale 26 comprend une gorge 29. Chaque gorge 29 de l'une des coulisses latérales 26 coopère, autrement dit est configurée pour coopérer, avec un bord latéral 2a de l'écran 2, en particulier dans la configuration assemblée du dispositif d'occultation 3, de sorte à guider l'écran 2, lors de l'enroulement et du déroulement de l'écran 2 autour du tube d'enroulement 4.

L'actionneur électromécanique 11 est, par exemple, de type tubulaire. Celui-ci permet de mettre en rotation le tube d'enroulement 4 autour d'un axe de rotation X, de sorte à déplacer, en particulier dérouler ou enrouler, l'écran 2 du dispositif d'occultation 3.

Dans un état monté du dispositif d'occultation 3, l'actionneur électromécanique 11 est inséré dans le tube d'enroulement 4.

Le dispositif d'occultation 3 comprend, en outre, une barre de charge 8 pour exercer une tension sur l'écran 2.

Le store enroulable, qui forme le dispositif d'occultation 3, comporte une toile, formant l'écran 2 du store enroulable 3. Une première extrémité de l'écran 2, en particulier l'extrémité supérieure de l'écran 2, dans la configuration assemblée du dispositif d'occultation 3, est fixée au tube d'enroulement 4. En outre, une deuxième extrémité de l'écran 2, en particulier l'extrémité inférieure de l'écran 2, dans la configuration assemblée du dispositif d'occultation 3, est fixée à la barre de charge 8.

Ici, la toile formant l'écran 2 est réalisée à partir d'un matériau textile.

Dans un exemple de réalisation, non représenté, la première extrémité de l'écran 2 présente un ourlet au travers duquel est disposée une tige, en particulier en matière plastique. Cet ourlet réalisé au niveau de la première extrémité de l'écran 2 est obtenu au moyen d'une couture de la toile formant l'écran 2. Lors de l'assemblage de l'écran 2 sur le tube d'enroulement 4, l'ourlet et la tige situés au niveau de la première extrémité de l'écran 2 sont insérés par coulissement dans une rainure ménagée sur la face externe du tube d'enroulement 4, en particulier sur toute la longueur du tube d'enroulement 4, de sorte à solidariser l'écran 2 avec le tube d'enroulement 4 et à pouvoir enrouler et dérouler l'écran 2 autour du tube d'enroulement 4.

Quel que soit le mode de réalisation, la première extrémité de l'écran 2 est disposée au niveau du dispositif de maintien 9, 23.

Dans le cas d'un store enroulable, la position haute enroulée correspond à une position de fin de course haute prédéterminée, ou encore à la mise en appui de la barre de charge 8 de l'écran 2 contre un bord du caisson 9 du store enroulable 3, et la position basse déroulée correspond à une position de fin de course basse prédéterminée, ou à la mise en appui de la barre de charge 8 de l'écran 2 contre un seuil 7 de l'ouverture 1, ou encore au déroulement complet de l'écran 2.

Avantageusement, le dispositif d'entraînement motorisé 5 est commandé par une unité de commande. L'unité de commande peut être, par exemple, une unité de commande locale 12 ou une unité de commande centrale 13.

Avantageusement, l'unité de commande locale 12 peut être reliée, en liaison filaire ou non filaire, avec l'unité de commande centrale 13.

Avantageusement, l'unité de commande centrale 13 peut piloter l'unité de commande locale 12, ainsi que d'autres unités de commande locales similaires et réparties dans le bâtiment B.

Le dispositif d'entraînement motorisé 5 est, de préférence, configuré pour exécuter les commandes de déplacement, notamment de déroulement ou d'enroulement, de l'écran 2 du dispositif d'occultation 3, pouvant être émises, notamment, par l'unité de commande locale 12 ou l'unité de commande centrale 13.

L'installation 6 comprend soit l'unité de commande locale 12, soit l'unité de commande centrale 13, soit l'unité de commande locale 12 et l'unité de commande centrale 13.

On décrit à présent, plus en détail et en référence aux figures 3 à 6, le dispositif d'entraînement motorisé 5, y compris l'actionneur électromécanique 11, appartenant à l'installation 6 et, plus particulièrement, au dispositif d'occultation 3 illustré aux figures 1 et 2.

L'actionneur électromécanique 11 comprend un moteur électrique 16.

Avantageusement, le moteur électrique 16 comprend un rotor 16a et un stator 16b, positionnés de manière coaxiale autour de l'axe de rotation X, qui est également l'axe de rotation du tube d'enroulement 4 en configuration montée du dispositif d'entraînement motorisé 5.

Avantageusement, le moteur électrique 16 peut être de type sans balais à commutation électronique, appelé également « BLDC » (acronyme du terme anglo-saxon BrushLess Direct Current) ou « synchrone à aimants permanents », ou de type à courant continu.

Des moyens de commande de l'actionneur électromécanique 11, permettant le déplacement de l'écran 2 du dispositif d'occultation 3, sont constitués par au moins une unité électronique de contrôle 15. Cette unité électronique de contrôle 15 appartient à l'actionneur électromécanique 11 et est apte à mettre en fonctionnement le moteur électrique 16 de l'actionneur électromécanique 11 et, en particulier, à permettre l'alimentation en énergie électrique du moteur électrique 16.

Ainsi, l'unité électronique de contrôle 15 commande, notamment, le moteur électrique 16, de sorte à ouvrir ou fermer l'écran 2, comme décrit précédemment.

Les moyens de commande de l'actionneur électromécanique 11 comprennent des moyens matériels et/ou logiciels.

A titre d'exemple nullement limitatif, les moyens matériels peuvent comprendre au moins un microcontrôleur 30.

Avantageusement, l'unité électronique de contrôle 15 comprend, en outre, un premier module de communication 27, en particulier de réception d'ordres de commande, les ordres de commande étant émis par un émetteur d'ordres, tel que l'unité de commande locale 12 ou l'unité de commande centrale 13, ces ordres étant destinés à commander le dispositif d'entraînement motorisé 5.

Avantageusement, le premier module de communication 27 de l'unité électronique de contrôle 15 est de type sans fil. En particulier, le premier module de communication 27 est configuré pour recevoir des ordres de commande radioélectriques.

Avantageusement, le premier module de communication 27 peut également permettre la réception d'ordres de commande transmis par des moyens filaires.

Avantageusement, l'unité électronique de contrôle 15, l'unité de commande locale 12 et/ou l'unité de commande centrale 13 peuvent être en communication avec une station météorologique disposée à l'intérieur du bâtiment B ou déportée à l'extérieur du bâtiment B, incluant, notamment, un ou plusieurs capteurs pouvant être configurés pour déterminer, par exemple, une température, une luminosité, ou encore une vitesse de vent, dans le cas où la station météorologique est déportée à l'extérieur du bâtiment B.

Avantageusement, l'unité électronique de contrôle 15, l'unité de commande locale 12 et/ou l'unité de commande centrale 13 peuvent également être en communication avec un serveur 28, tel qu'illustré à la figure 2, de sorte à contrôler l'actionneur électromécanique 11 suivant des données mises à disposition à distance par l'intermédiaire d'un réseau de communication, en particulier un réseau internet pouvant être relié au serveur 28.

L'unité électronique de contrôle 15 peut être commandée à partir de l'unité de commande locale 12 et/ou centrale 13. L'unité de commande locale 12 et/ou centrale 13 est pourvue d'un clavier de commande. Le clavier de commande de l'unité de commande locale 12 ou centrale 13 comprend un ou plusieurs éléments de sélection 14 et, éventuellement, un ou plusieurs éléments d'affichage 34.

A titre d'exemples nullement limitatifs, les éléments de sélection peuvent être des boutons poussoirs et/ou des touches sensitives. Les éléments d'affichage peuvent être des diodes électroluminescentes et/ou un afficheur, par exemple LCD (acronyme du terme anglo-saxon « Liquid Crystal Display ») ou TFT (acronyme du terme anglo-saxon « Thin Film Transistor »). Les éléments de sélection et d'affichage peuvent être également réalisés au moyen d'un écran tactile.

Avantageusement, l'unité de commande locale 12 et/ou centrale 13 comprend au moins un deuxième module de communication 36.

Ainsi, le deuxième module de communication 36 de l'unité de commande locale 12 ou centrale 13 est configuré pour émettre, autrement dit émet, des ordres de commande, en particulier par des moyens sans fil, par exemple radioélectriques, et/ou par des moyens filaires.

En outre, le deuxième module de communication 36 de l'unité de commande locale 12 ou centrale 13 peut également être configuré pour recevoir, autrement dit reçoit, des ordres de commande, en particulier par l'intermédiaire des mêmes moyens.

Avantageusement, le deuxième module de communication 36 de l'unité de commande locale 12 ou centrale 13 est configuré pour communiquer, autrement dit communique, avec le premier module de communication 27 de l'unité électronique de contrôle 15.

Ainsi, le deuxième module de communication 36 de l'unité de commande locale 12 ou centrale 13 échange des ordres de commande avec le premier module de communication 27 de l'unité électronique de contrôle 15, soit de manière monodirectionnelle, soit de manière bidirectionnelle.

Avantageusement, l'unité de commande locale 12 est un point de commande, pouvant être fixe ou nomade. Un point de commande fixe peut être un boîtier de commande destiné à être fixé sur une façade du mur M du bâtiment B ou sur une face d'un cadre dormant d'une fenêtre ou d'une porte. Un point de commande nomade peut être une télécommande, un téléphone intelligent ou une tablette.

Avantageusement, l'unité de commande locale 12 et/ou centrale 13 comprend, en outre, un contrôleur 35.

Le dispositif d'entraînement motorisé 5, en particulier l'unité électronique de contrôle 15, est, de préférence, configuré pour exécuter des ordres de commande de déplacement, notamment de fermeture ainsi que d'ouverture, de l'écran 2 du dispositif d'occultation 3. Ces ordres de commande peuvent être émis, notamment, par l'unité de commande locale 12 ou par l'unité de commande centrale 13.

Le dispositif d'entraînement motorisé 5 peut être contrôlé par l'utilisateur, par exemple par la réception d'un ordre de commande correspondant à un appui sur le ou l'un des éléments de sélection 14 de l'unité de commande locale 12 ou centrale 13.

Le dispositif d'entraînement motorisé 5 peut également être contrôlé automatiquement, par exemple par la réception d'un ordre de commande correspondant à au moins un signal provenant d'au moins un capteur, non représenté, et/ou à un signal provenant d'une horloge, non représentée, de l'unité électronique de contrôle 15, en particulier du microcontrôleur 30. Le capteur et/ou l'horloge peuvent être intégrés, en variante, à l'unité de commande locale 12 ou à l'unité de commande centrale 13.

L'actionneur électromécanique 11 comprend un carter 17, en particulier tubulaire. Le moteur électrique 16 est monté à l'intérieur du carter 17, en particulier dans une configuration assemblée de l'actionneur électromécanique 11.

Le carter 17 est creux. Le carter 17 comprend une surface interne 17c. Le carter 17 comprend une première extrémité 17a et une deuxième extrémité 17b. La deuxième extrémité 17b est opposée à la première extrémité 17a.

Avantageusement, l'actionneur électromécanique 11 comprend, en outre, une couronne 53.

La couronne 53 est disposée, autrement dit est configurée pour être disposée, au voisinage de la première extrémité 17a du carter 17, en particulier dans la configuration assemblée de l'actionneur électromécanique 11.

Ici, le carter 17 de l'actionneur électromécanique 11 est de forme cylindrique, notamment de révolution autour de l'axe de rotation X, et est ouvert à chacune de ses extrémités 17a, 17b.

Avantageusement, le carter 17 est un tube présentant une section circulaire.

Le carter 17 est au moins en partie réalisé dans une matière électriquement conductrice.

Ici, le carter 17 est réalisé dans un matériau métallique.

En variante, non représentée, une couche en matière électriquement conductrice, notamment dans un matériau métallique, est disposée au niveau de la surface interne 17c du carter 17, autrement dit recouvre la surface interne 17c du carter 17. Dans ce cas, la partie principale du carter 17 peut être réalisée dans un matériau électriquement isolant.

Avantageusement, le dispositif d'entraînement motorisé 5 et, par conséquent, le dispositif d'occultation 3 comprend, en outre, un dispositif d'alimentation en énergie électrique 31, tel qu'illustré à la figure 2.

Ici, l'actionneur électromécanique 11 est configuré pour être relié électriquement, autrement dit est relié électriquement, au dispositif d'alimentation en énergie électrique 31.

Avantageusement, l'actionneur électromécanique 11 comprend, en outre, des premiers conducteurs électriques, non représentés.

Ici, les premiers conducteurs électriques s'étendent entre l'unité électronique de contrôle 15 et le moteur électrique 16.

L'actionneur électromécanique 11 comprend, en outre, un câble d'alimentation électrique 18.

Avantageusement, le câble d'alimentation électrique 18 comprend au moins des deuxièmes conducteurs électriques 38.

Ici, les deuxièmes conducteurs électriques 38 sont visibles aux figures 4 à 6, au niveau d'une extrémité du câble d'alimentation électrique 18.

Les premiers conducteurs électriques sont configurés pour être reliés à un réseau d'alimentation en énergie électrique 52, au moyen de l'unité électronique de contrôle 15, des deuxièmes conducteurs électriques 38 et du dispositif d'alimentation en énergie électrique 31.

Le moteur électrique 16 est alimenté en énergie électrique par l'intermédiaire des premiers conducteurs électriques, eux-mêmes reliés électriquement aux deuxièmes conducteurs électriques 38, à travers l'unité électronique de contrôle 15.

Ainsi, le moteur électrique 16 est configuré pour être alimenté en énergie électrique, autrement dit est alimenté en énergie électrique, par le réseau d'alimentation en énergie électrique 52, notamment au travers du câble d'alimentation électrique 18.

De cette manière, les premiers conducteurs électriques de l'actionneur électromécanique 11 sont configurés pour être reliés électriquement, autrement dit sont reliés électriquement, aux deuxièmes conducteurs électriques 38 du câble d'alimentation électrique 18. En outre, les deuxièmes conducteurs électriques 38 du câble d'alimentation électrique 18 sont configurés pour être reliés électriquement, autrement dit sont reliés électriquement, à des troisièmes conducteurs électriques 39 du réseau d'alimentation en énergie électrique 52, à travers le dispositif d'alimentation en énergie électrique 31, par exemple au moyen de connecteurs électriques, tel que le premier connecteur électrique 55 du câble d'alimentation électrique 18 illustré aux figures 3 et 4.

L'actionneur électromécanique 11 comprend, en outre, l'unité électronique de contrôle 15.

Avantageusement, l'unité électronique de contrôle 15 comprend une première carte électronique 15a et une deuxième carte électronique 15b.

L'unité électronique de contrôle 15 et, plus particulièrement, chacune des première et deuxième cartes électroniques 15a, 15b comprend au moins une plaque de circuit imprimé 40a, 40b.

Avantageusement, la ou chaque plaque de circuit imprimée 40a, 40b est équipée de composants électroniques 56.

Les deuxièmes conducteurs électriques 38 sont configurés pour être reliés électriquement, autrement sont reliés électriquement, à l'unité électronique de contrôle 15, en particulier aux première et deuxième cartes électroniques 15a, 15b et, plus particulièrement, à la plaque de circuit imprimé 40a, 40b de chacune de ces première et deuxième cartes électroniques 15a, 15b.

Ici, les premiers conducteurs électriques sont réalisés au moyen de pistes électriques ménagées sur la ou chaque plaque de circuit imprimé 40a, 40b de l'unité électronique de contrôle 15.

En variante, non représentée, les premiers conducteurs électriques sont réalisés au moyen de fils électriques.

Ici, le câble d'alimentation électrique 18, en particulier les deuxièmes conducteurs électriques 38, sont reliés électriquement, autrement dit sont configurés pour être reliés électriquement, à des pistes électriques, non représentées, de la première plaque de circuit imprimé 40a au moyen d'un deuxième connecteur électrique 59 du câble d'alimentation électrique 18 et d'un connecteur électrique 60 de la première carte électronique 15a, complémentaire du deuxième connecteur électrique 59, comme illustré aux figures 4 à 6.

Ici, la tension du réseau d'alimentation en énergie électrique 52 est, préférentiellement, continue et dite « très basse tension ». La valeur de la tension du réseau d'alimentation en énergie électrique 52 est, préférentiellement, inférieure ou égale à 120 volts et, plus particulièrement, inférieure ou égale à 50 volts. La valeur de la tension du réseau d'alimentation en énergie électrique 52 peut être, par exemple, de l'ordre de 12 volts, 24 volts ou 48 volts.

A titre d'exemple nullement limitatif, le réseau d'alimentation en énergie électrique 52 peut être un réseau dit « PoE » (acronyme du terme anglo-saxon Power over Ethernet).

Avantageusement, le dispositif d'alimentation en énergie électrique 31 peut comprendre au moins une batterie 24.

La batterie 24 peut être disposée au niveau du caisson 9 du dispositif d'occultation 3. La batterie 24 peut ainsi être disposée à l'intérieur ou à l'extérieur du caisson 9. La batterie 24 peut également être disposée à l'intérieur du tube d'enroulement 4, tout en étant à l'extérieur du carter 17. L'actionneur électromécanique 11 peut également comprendre la batterie 24. La batterie 24 peut ainsi être disposée à l'intérieur du carter 17, en particulier dans la configuration assemblée de l'actionneur électromécanique 11.

Avantageusement, le dispositif d'alimentation en énergie électrique 31 peut comprendre, en outre, au moins un concentrateur 57 et, éventuellement, au moins un adaptateur 58, en particulier dans le cas où l'actionneur électromécanique 11 est configuré pour être relié électriquement, autrement dit est relié électriquement, à un réseau d'alimentation en énergie électrique dit « PoE ».

Avantageusement, le câble d'alimentation électrique 18 est configuré pour alimenter en énergie électrique, autrement dit alimente en énergie électrique, l'actionneur électromécanique 11, notamment l'unité électronique de contrôle 15 et le moteur électrique 16, en particulier à partir du dispositif d'alimentation en énergie électrique 31, en particulier à partir de la batterie 24.

Avantageusement, la batterie 24 comprend un ou plusieurs éléments de stockage d'énergie. Les éléments de stockage d'énergie de la batterie 24 peuvent être, notamment, des accumulateurs, dans le cas où la batterie 24 est de type rechargeable, ou encore des piles.

Avantageusement, le dispositif d'entraînement motorisé 5 et, en particulier, l'unité électronique de contrôle 15, comprend des éléments de chargement configurés pour charger la batterie 24 à partir de l'énergie électrique fournie par une source d'alimentation en énergie électrique externe 25, telle qu'illustrée à la figure 2.

Avantageusement, la source d'alimentation en énergie électrique externe 25 est un chargeur pouvant être branché sur une prise électrique murale, de sorte à recharger la batterie 24 à partir d'un réseau d'alimentation en énergie électrique du secteur.

Avantageusement, la première carte électronique 15a est configurée pour contrôler le moteur électrique 16. En outre, la deuxième carte électronique 15b est configurée pour, notamment, accéder à des fonctions de paramétrage et/ou de configuration de l'actionneur électromécanique 11, au moyen de dispositifs de sélection 41 et, éventuellement, d'affichage 37. Par ailleurs, la deuxième carte électronique 15b peut être configurée pour permettre la recharge de la batterie 24.

Ici et de manière nullement limitative, les éléments de chargement sont disposés au niveau de la deuxième carte électronique 15b.

Avantageusement, l'actionneur électromécanique 11 comprend, en outre, un arbre de sortie 20.

L'arbre de sortie 20 est disposé, autrement dit est configuré pour être disposé, au voisinage de la deuxième extrémité 17b du carter 17, en particulier dans la configuration assemblée de l'actionneur électromécanique 11.

Avantageusement, l'actionneur électromécanique 11 comprend, en outre, un réducteur 19.

Le réducteur 19 comprend au moins un étage de réduction. L'étage de réduction peut être un train d'engrenages de type épicycloïdal.

Le type et le nombre d'étages de réduction du réducteur ne sont pas limitatifs.

Le réducteur 19 est représenté partiellement à la figure 4, du fait de l'interruption locale de cette figure.

Avantageusement, l'actionneur électromécanique 11 comprend, en outre, un frein, non représenté.

A titre d'exemples nullement limitatifs, le frein peut être un frein à ressort, un frein à came, un frein magnétique ou un frein électromagnétique.

Le frein est configuré pour freiner et/ou pour bloquer en rotation l'arbre de sortie 20, de sorte à réguler la vitesse de rotation du tube d'enroulement 4, lors d'un déplacement de l'écran 2, et à maintenir bloqué le tube d'enroulement 4, lorsque l'actionneur électromécanique 11 est désactivé électriquement.

Ici, le frein est configuré pour être disposé, autrement dit est disposé, dans la configuration assemblée de l'actionneur électromécanique 11, entre deux étages de réduction du réducteur 19.

En variante, non représentée, le frein est configuré pour être disposé, autrement dit est disposé, dans la configuration assemblée de l'actionneur électromécanique 11, entre l'unité électronique de contrôle 15 et le moteur électrique 16, autrement dit à l'entrée du moteur électrique 16, ou entre le réducteur 19 et l'arbre de sortie 20, autrement dit à la sortie du réducteur 19, ou encore entre le moteur électrique 16 et le réducteur 19, c'est-à-dire à la sortie du moteur électrique 16.

Avantageusement, le réducteur 19 et, éventuellement, le frein sont montés, autrement dit sont configurés pour être montés, à l'intérieur du carter 17 de l'actionneur électromécanique 11, en particulier dans la configuration assemblée de l'actionneur électromécanique 11.

Avantageusement, le réducteur 19 est accouplé, autrement dit est configuré pour être accouplé, avec le rotor 16a du moteur électrique 16, en particulier dans la configuration assemblée de l'actionneur électromécanique 11.

Avantageusement, l'actionneur électromécanique 11 comprend, en outre, un dispositif de détection de fin de course et/ou d'obstacle, lors du déplacement de l'écran 2. Ce dispositif peut être mécanique ou électronique.

Avantageusement, le dispositif de détection de fin de course et/ou d'obstacle est mis en oeuvre au moyen du microcontrôleur 30 de l'unité électronique de contrôle 15 et, en particulier, au moyen d'un algorithme mis en oeuvre par ce microcontrôleur 30.

Le tube d'enroulement 4 est entraîné en rotation autour de l'axe de rotation X et du carter 17 de l'actionneur électromécanique 11 en étant soutenu par l'intermédiaire de deux liaisons pivot. La première liaison pivot est réalisée au niveau d'une première extrémité du tube d'enroulement 4 au moyen de la couronne 53. La couronne 53 permet ainsi de réaliser un palier. La deuxième liaison pivot, non représentée, est réalisée au niveau d'une deuxième extrémité du tube d'enroulement 4, opposée à la première extrémité.

La couronne 53 forme, autrement dit est configurée pour former ou constituer, un palier de guidage en rotation du tube d'enroulement 4, autour du carter 17 de l'actionneur électromécanique 11, en particulier dans une configuration assemblée du dispositif d'entraînement motorisé 5 et, par conséquent, du dispositif d'occultation 3.

Avantageusement, l'actionneur électromécanique 11 comprend, en outre, un support de couple 21, pouvant également être appelé « tête d'actionneur » ou « point fixe ».

Ici, le support de couple 21 est disposé au niveau de la première extrémité 17a du carter 17 de l'actionneur électromécanique 11, en particulier dans la configuration assemblée de l'actionneur électromécanique 11.

Le support de couple 21 permet de reprendre les efforts exercés par l'actionneur électromécanique 11, en particulier le couple exercé par l'actionneur électromécanique 11, par rapport à la structure du bâtiment B. Le support de couple 21 permet avantageusement de reprendre, en outre, des efforts exercés par le tube d'enroulement 4, notamment le poids du tube d'enroulement 4, de l'actionneur électromécanique 11 et de l'écran 2, et d'assurer la reprise de ces efforts par la structure du bâtiment B.

Ainsi, le support de couple 21 de l'actionneur électromécanique 11 permet de fixer l'actionneur électromécanique 11 sur le dispositif de maintien 9, 23, en particulier à l'un des supports 23 ou à l'une des joues 10 du caisson 9.

Avantageusement, le support de couple 21 est en saillie au niveau de la première extrémité 17a du carter 17 de l'actionneur électromécanique 1.

Avantageusement, le support de couple 21 obture, autrement dit est configuré pour obturer, la première extrémité 17a du carter 17, en particulier dans la configuration assemblée de l'actionneur électromécanique 11.

Par ailleurs, le support de couple 21 de l'actionneur électromécanique 11 peut permettre de supporter au moins une partie de l'unité électronique de contrôle 15.

Avantageusement, le support de couple 21 est fixé au carter 17 au moyen d'un ou plusieurs éléments de fixation, non représentés, en particulier dans la configuration assemblée de l'actionneur électromécanique 11. Le ou les éléments de fixation peuvent être, notamment, des bossages, des vis de fixation, des éléments de fixation par encliquetage élastique, des rainures emmanchées dans des échancrures ou une combinaison de ces différents éléments de fixation.

Avantageusement, le support de couple 21 comprend une première partie 21a et une deuxième partie 21b.

Avantageusement, la première partie 21a du support de couple 21 est configurée pour coopérer, autrement dit coopère, avec le carter 17 de l'actionneur électromécanique 11, en particulier dans la configuration assemblée de l'actionneur électromécanique 11. En outre, la deuxième partie 21b du support de couple 21 est configurée pour coopérer, autrement dit coopère, avec le dispositif de maintien 9, 23, en particulier dans une configuration assemblée de l'actionneur électromécanique 11 dans le dispositif d'occultation 3.

Avantageusement, les première et deuxième parties 21a, 21b du support de couple 21 sont réalisées en une seule pièce, c'est-à-dire une pièce monobloc, ce qui permet d'améliorer la rigidité du support de couple 21.

Avantageusement, au moins une portion de la première partie 21a du support de couple 21 est de forme générale cylindrique et est disposée, autrement dit est configurée pour être disposée, à l'intérieur du carter 17 de l'actionneur électromécanique 11, en particulier dans la configuration assemblée de l'actionneur électromécanique 11.

Avantageusement, un diamètre extérieur d'au moins une portion de la deuxième partie 21b du support de couple 21 est supérieur à un diamètre extérieur du carter 17 de l'actionneur électromécanique 11.

Avantageusement, le support de couple 21 comprend, en outre, une butée 33. En outre, la butée 33 est en appui, autrement dit est configurée pour être en appui, contre le carter 17, au niveau de la première extrémité 17a du carter 17, en particulier dans la configuration assemblée de l'actionneur électromécanique 11.

Ainsi, la butée 33 du support de couple 21 permet de limiter l'enfoncement de la première partie 21a du support de couple 21 dans le carter 17, suivant la direction de l'axe de rotation X.

Ici, la butée 33 du support de couple 21 comprend un épaulement. Plus particulièrement, elle est réalisée sous la forme d'une collerette, en particulier de forme cylindrique et à génératrice rectiligne.

En variante, non représentée, la butée 33 du support de couple 21 peut délimiter les première et deuxième parties 21a, 21b du support de couple 21 l'une par rapport à l'autre.

Ainsi, seule la première partie 21a du support de couple 21 est disposée à l'intérieur du carter 17 de l'actionneur électromécanique 11, suite à l'emmanchement du support de couple 21 à l'intérieur du carter 17, jusqu'à la butée 33, en particulier dans la configuration assemblée de l'actionneur électromécanique 11.

Ici et comme illustré aux figures 4 et 5, la couronne 53 est disposée ou insérée, autrement dit est configurée pour être disposée ou insérée, autour du support de couple 21, en particulier de la première partie 21a du support de couple 21, notamment dans la configuration assemblée de l'actionneur électromécanique 11. Dans ce cas, la couronne 53 est montée libre en rotation autour du support de couple 21, en particulier de la première partie 21a du support de couple 21.

En variante, non représentée, la couronne 53 est disposée ou insérée, autrement dit est configurée pour être disposée ou insérée, autour d'une partie du carter 17, en particulier dans la configuration assemblée de l'actionneur électromécanique 11. Dans ce cas, la couronne 53 est montée libre en rotation autour du carter 17.

Dans une autre variante, non représentée, la couronne 53 est disposée ou insérée, autrement dit est configurée pour être disposée ou insérée, d'une part, autour du support de couple 21 et, d'autre part, autour d'une partie du carter 17 de l'actionneur électromécanique 11, en particulier de la première extrémité 17a du carter 17, notamment dans la configuration assemblée de l'actionneur électromécanique 11. Dans un tel cas, la couronne 53 peut être montée libre en rotation, d'une part, autour du support de couple 21 et, d'autre part, autour du carter 17 de l'actionneur électromécanique 11.

Ici, l'unité électronique de contrôle 15, en particulier les première et deuxième cartes électroniques 15a, 15, est alimentée en énergie électrique au moyen du câble d'alimentation électrique 18.

Avantageusement, l'unité électronique de contrôle 15 est disposée au moins en partie à l'intérieur du carter 17 de l'actionneur électromécanique 11.

Par ailleurs, l'unité électronique de contrôle 15 peut être disposée au moins en partie à l'extérieur du carter 17 de l'actionneur électromécanique 11 et, en particulier, montée dans le support de couple 21.

Ici, la première carte électronique 15a de l'unité électronique de contrôle 15 est disposée à l'intérieur du carter 17 de l'actionneur électromécanique 11, en particulier dans la configuration assemblée de l'actionneur électromécanique 11. En outre, la deuxième carte électronique 15b est disposée à l'intérieur du support de couple 21 de l'actionneur électromécanique 11, en particulier dans la configuration assemblée de l'actionneur électromécanique 11.

Ici, l'unité électronique de contrôle 15 est dépourvue d'un boîtier de réception de la première carte électronique 15a. En d'autres termes, la première carte électronique 15a n'est pas montée dans un boîtier spécifique. Cette première carte électronique 15a est, d'une part, maintenue, notamment enfichée, dans le support de couple 21, en particulier dans une troisième partie centrale 21c du support de couple 21, comme illustré aux figures 4 et 5, et, d'autre part, maintenue, notamment enfichée, dans un support, non représenté, monté en extrémité du moteur électrique 16, en particulier dans la configuration assemblée de l'actionneur électromécanique 11.

Avantageusement, l'actionneur électromécanique 11 comprend, en outre, un module de filtration des vibrations 32.

Ici, le module de filtration des vibrations 32 est intégré au support de couple 21 et, plus particulièrement, est disposé entre les première et troisième parties 21a, 21c du support de couple 21

Avantageusement, le support de couple 21 comprend, en outre, un couvercle 22. Le couvercle 22 est monté, autrement dit est configuré pour être monté, sur le support de couple 21, notamment sur les première et/ou deuxième parties 21a, 21b du support de couple 21, en particulier dans la configuration assemblée de l'actionneur électromécanique 11.

Avantageusement, la deuxième carte électronique 15b est disposée à l'intérieur d'un logement 43 formé entre les première et deuxième parties 21a, 21b du support de couple 21 et le couvercle 22.

Avantageusement, le support de couple 21 comprend au moins un dispositif de sélection 41, en particulier un bouton, pouvant être, par exemple, de type poussoir.

Ce ou ces dispositifs de sélection 41 sont configurés, notamment, pour réaliser un réglage de l'actionneur électromécanique 11 au travers d'un ou plusieurs modes de configuration, pour appairer avec l'actionneur électromécanique 11 une ou plusieurs unités de commande 12, 13, pour réinitialiser un ou plusieurs paramètres, pouvant être, par exemple, une position de fin de course, pour réinitialiser la ou les unités de commande 12, 13 appairées ou encore pour commander le déplacement de l'écran 2.

Ici, le support de couple 21 comprend un seul dispositif de sélection 41.

Le nombre de dispositifs de sélection du support de couple n'est pas limitatif et peut être différent. Il peut être, notamment, supérieur ou égal à deux.

Avantageusement, le support de couple 21 comprend au moins un dispositif d'affichage 37.

Ce ou ces dispositifs d'affichage sont configurés, notamment, pour afficher une indication visuelle, pouvant être, par exemple, représentative d'un mode de fonctionnement de l'actionneur électromécanique 11, en particulier un mode de configuration ou un mode de commande, ou encore d'un état d'un organe du dispositif d'entraînement motorisé 5 ou du dispositif d'alimentation en énergie électrique 31, notamment un état de charge de la batterie 24.

Ici, le dispositif d'affichage 37 comprend au moins une source d'éclairage, en particulier une diode électroluminescente, montée sur la deuxième carte électronique 15b et, éventuellement, un capot transparent ou translucide et/ou un guide de lumière, pour permettre le passage de la lumière émise par la source d'éclairage.

Ici, le support de couple 21 comprend un seul dispositif d'affichage 37.

Le nombre de dispositifs d'affichage n'est pas limitatif et peut être différent. Il peut être, notamment, supérieur ou égal à deux.

Avantageusement, le dispositif de sélection 41 et le dispositif d'affichage 37 sont reliés électriquement, autrement dit sont configurés pour être reliés électriquement, à l'unité électronique de contrôle 15.

Ici, le dispositif de sélection 41 et le dispositif d'affichage 37 sont reliés électriquement, autrement dit sont configurés pour être reliés électriquement, à la deuxième carte électronique de contrôle 15b.

En variante, le dispositif de sélection 41 et/ou le dispositif d'affichage 37 peuvent être reliés électriquement, autrement dit peuvent être configurés pour être reliés électriquement, à la première carte électronique de contrôle 15a.

Le support de couple 21 peut comprendre soit le ou les dispositifs de sélection 41 soit le ou les dispositifs d'affichage 37, soit le ou les dispositifs de sélection 41 et le ou les dispositifs d'affichage 37.

Avantageusement, le logement 43 reçoit, autrement dit est configuré pour loger ou recevoir, au moins le ou les dispositifs de sélection 41 ou le ou les dispositifs d'affichage 37, en particulier dans la configuration assemblée de l'actionneur électromécanique 11.

De cette manière, le logement 43 reçoit, autrement dit est configuré pour recevoir, au moins un matériel parmi le ou les dispositifs de sélection 41 et le ou les dispositifs d'affichage 37, en particulier dans la configuration assemblée de l'actionneur électromécanique 11.

Ici, le support de couple 21 comprend un seul logement 43, où sont logés le dispositif de sélection 41 et le dispositif d'affichage 37.

En variante, non représentée, le support de couple 21 peut comprendre un premier logement 43 pour le dispositif de sélection 41 et un deuxième logement 43 pour le dispositif d'affichage 37. Le support de couple 21 peut comprendre, en outre, un premier logement 43 par dispositif de sélection 41 ou pour une pluralité de dispositifs de sélection 41, dans le cas où le support de couple 21 présente plusieurs dispositifs de sélection 41, et un deuxième logement 43 par dispositif d'affichage 37 ou pour une pluralité de dispositifs d'affichage 37, dans le cas où le support de couple 21 présente plusieurs dispositifs d'affichage 37.

Avantageusement, l'arbre de sortie 20 de l'actionneur électromécanique 11 est disposé à l'intérieur du tube d'enroulement 4 et au moins en partie à l'extérieur du carter 17 de l'actionneur électromécanique 11.

Ici, une extrémité de l'arbre de sortie 20 est en saillie par rapport au carter 17 de l'actionneur électromécanique 11, en particulier par rapport à la deuxième extrémité 17b du carter 17.

Avantageusement, l'arbre de sortie 20 de l'actionneur électromécanique 11 est configuré pour entraîner en rotation un élément de liaison, non représenté, relié au tube d'enroulement 4. L'élément de liaison est réalisé sous la forme d'une roue.

Lors de la mise en fonctionnement de l'actionneur électromécanique 11, le moteur électrique 16 et le réducteur 19 entraînent en rotation l'arbre de sortie 20. En outre, l'arbre de sortie 20 entraîne en rotation le tube d'enroulement 4 par l'intermédiaire de l'élément de liaison.

Ainsi, le tube d'enroulement 4 entraîne en rotation l'écran 2 du dispositif d'occultation 3, de sorte à ouvrir ou fermer l'ouverture 1.

Avantageusement, l'actionneur électromécanique 11 comprend, en outre, un dispositif de comptage 42. Le dispositif de comptage 42 est configuré pour coopérer, autrement dit coopère, avec l'unité électronique de contrôle 15. En outre, le dispositif de comptage 42 et l'unité électronique de contrôle 15 sont configurés pour déterminer une position, pouvant être appelée « courante », de l'écran 2.

Avantageusement, l'unité électronique de contrôle 15 est configurée pour surveiller au moins un signal S provenant du dispositif de comptage 42 à une fréquence f prédéterminée, notamment en fonction de la position de l'écran 2.

Ici, le dispositif de comptage 42 est de type magnétique.

Dans un tel cas, le dispositif de comptage 42 peut comprendre une roue codeuse 44 et un ou plusieurs capteurs 45, en particulier à effet Hall. La roue codeuse 44 est reliée à une extrémité axiale du rotor 16a du moteur électrique 16. En outre, le ou chaque capteur 45 est assemblé sur une carte électronique de l'unité électronique de contrôle 15, en particulier sur une troisième carte électronique 15c ou sur la première carte électronique 15a.

Ainsi, le dispositif de comptage 42 permet de déterminer le nombre de tours réalisés par le rotor 16a du moteur électrique 16.

Ici, le dispositif de comptage 42 comprend trois capteurs 45.

Le nombre de capteurs n'est pas limitatif et peut être différent. Il peut être, par exemple, de un ou de deux.

Ici, la troisième carte électronique 15c comprend, en outre, une plaque de circuit imprimé 40c.

En variante, non représentée, le dispositif de comptage 42 peut être dépourvu de capteurs 45.

En variante, non représentée, le dispositif de comptage 42 permet de déterminer le nombre de tours réalisés par l'arbre de sortie 20 de l'actionneur électromécanique 11.

Dans une autre variante, la couronne 53 comprend, sur sa face intérieure, une denture, non représentée, configurée pour coopérer, autrement dit coopérant, avec un pignon, non représenté, installé à l'intérieur du support de couple 21 ou, alternativement, à l'intérieur du carter 17 de l'actionneur électromécanique 11.

Ainsi, la denture de la couronne 53 est configurée pour entraîner en rotation, autrement dit entraîne en rotation, le pignon, de sorte à compter le nombre de tours du tube d'enroulement 4.

Dans ce cas, la denture de la couronne 53 et le pignon forment le dispositif de comptage 42.

Le dispositif de comptage 42 permet également de déterminer le sens de rotation du tube d'enroulement 4 et/ou de gérer les positions de fin de course de l'écran 2.

Le type du dispositif de comptage n'est pas limitatif et peut être différent, en particulier de type optique, par exemple un encodeur équipé d'un ou plusieurs capteurs optiques, ou de type temporel.

L'unité électronique de contrôle 15 comprend, en outre, au moins un élément de connexion électrique 48.

Ici, l'unité électronique de contrôle 15 comprend un seul élément de connexion électrique 48.

On décrit à présent, en référence aux figures 4 à 7, l'élément de connexion électrique 48 de l'unité électronique de contrôle 15, qui appartient à cet actionneur électromécanique 11, lequel est conforme à un mode de réalisation de l'invention.

L'élément de connexion électrique 48 comprend au moins une première partie 49.

Ici, la première partie 49 de l'élément de connexion électrique 48 est une lamelle de contact électrique.

La première partie 49 de l'élément de connexion électrique 48 est en contact électrique, autrement dit est configurée pour être en contact électrique, avec la surface interne 17c du carter 17, en particulier dans la configuration assemblée de l'actionneur électromécanique 11.

Le câble d'alimentation électrique 18 comprend au moins un blindage 46, comme cela est visible aux figures 5 et 6. Le blindage 46 peut être réalisé par une tresse conductrice, pouvant être, par exemple, en cuivre.

Avantageusement, les deuxièmes conducteurs électriques 38 sont disposés à l'intérieur du blindage 46 du câble d'alimentation électrique 18.

Avantageusement, le câble d'alimentation électrique 18 comprend, en outre, une gaine isolante 64, comme cela est visible à la figure 6. En outre, le blindage 46 est ménagé entre la gaine isolante 64 et les deuxièmes conducteurs électriques 38.

En pratique, le câble d'alimentation électrique 18 peut comprendre au moins les deuxièmes conducteurs électriques 38, un matériau diélectrique, non représenté, autrement dit un matériau isolant, le blindage 46 et la gaine isolante 64. Ces éléments sont répartis de l'intérieur vers l'extérieur du câble d'alimentation électrique 18. Les deuxièmes conducteurs électriques 38 sont entourés par le matériau diélectrique. Le matériau diélectrique est entouré par le blindage 46. En outre, le blindage 46 est entouré par la gaine isolante 64.

L'élément de connexion électrique 48 comprend, en outre, au moins une deuxième partie 50 et une troisième partie 51.

Ici, la deuxième partie 50 de l'élément de connexion électrique 48 est un dispositif de maintien.

La deuxième partie 50 de l'élément de connexion électrique 48 maintient en position, autrement dit est configurée pour maintenir en position, le câble d'alimentation électrique 18 et est en contact électrique, autrement dit est configurée pour être en contact électrique, avec le blindage 46 du câble d'alimentation électrique 18, en particulier dans la configuration assemblée de l'actionneur électromécanique 11.

Ici, la troisième partie 51 de l'élément de connexion électrique 48 est un dispositif de fixation.

La troisième partie 51 de l'élément de connexion électrique 48 est fixée, autrement dit est configurée pour être fixée, à la première plaque de circuit imprimé 40a et est reliée électriquement, autrement dit est configurée pour être reliée électriquement, à une masse de référence, non représentée, de la première plaque de circuit imprimé 40a, en particulier dans la configuration assemblée de l'actionneur électromécanique 11.

Ici, la masse de référence est un plan de masse de la première plaque de circuit imprimé 40a, autrement dit le « 0 volt » de la première carte électronique 15a.

En outre, l'élément de connexion électrique 48 est une pièce monobloc, autrement dit une pièce unique, comprenant au moins les première, deuxième et troisième parties 49, 50, 51, autrement dit formée d'au moins les première, deuxième et troisième parties 49, 50, 51.

Ainsi, l'élément de connexion électrique 48 permet de réaliser un contact électrique entre le blindage 46 du câble d'alimentation électrique 18, le carter 17 de l'actionneur électromécanique 11 et la masse de référence de la première plaque de circuit imprimé 40a de l'unité électronique de contrôle 15.

De cette manière, l'élément de connexion électrique 48 permet, au moyen d'une seule pièce, de réaliser une mise en contact électrique de la surface interne 17c du carter 17 avec la première partie 49 de l'élément de connexion électrique 48, un maintien en position du câble d'alimentation électrique 18 et une mise en contact électrique du blindage 46 du câble d'alimentation électrique 18 avec la deuxième partie 50 de l'élément de connexion électrique 48, ainsi qu'une fixation de la première plaque de circuit imprimé 40a et une liaison électrique de la masse de référence de la première plaque de circuit imprimé 40a avec la troisième partie 51 l'élément de connexion électrique 48.

En outre, l'élément de connexion électrique 48 permet de garantir un niveau de comptabilité électromagnétique de l'actionneur électromécanique 11, aussi bien dans le cas du couplage par conduction que dans le cas du couplage par rayonnement, sans générer de perturbations électromagnétiques supérieures à des seuils prédéterminés.

Par ailleurs, l'élément de connexion électrique 48 permet d'évacuer des charges électrostatiques en créant un chemin préférentiel de décharge à partir du carter 17 de l'actionneur électromécanique 11 vers le blindage 46 du câble d'alimentation électrique 18.

De cette manière, l'évacuation de charges électrostatiques au travers de l'élément de connexion électrique 48, disposé à l'intérieur de l'actionneur électromécanique 11, à partir du carter 17 de l'actionneur électromécanique 11 vers le blindage 46 du câble d'alimentation électrique 18, permet d'éviter des dysfonctionnements et/ou des endommagements de l'actionneur électromécanique 11 et, en particulier, d'empêcher la destruction de composants électroniques 56 montés sur la ou les plaques de circuit imprimé 40a, 40b, 40c en particulier de l'une ou l'autre des première, deuxième et troisième cartes électroniques 15a, 15b, 15c de l'unité électronique de contrôle 15.

Par conséquent, l'élément de connexion électrique 48 permet d'évacuer des charges électrostatiques accumulées dans l'écran 2 du dispositif d'occultation 3.

De cette manière, l'élément de connexion électrique 48 permet de protéger l'unité électronique de contrôle 15 de l'actionneur électromécanique 11, en particulier les première, deuxième et troisième cartes électroniques 15a, 15b, 15c.

En outre, l'élément de connexion électrique 48 permet de limiter les surtensions au niveau des composants électroniques 56 montés sur la ou les plaques de circuit imprimé 40a, 40b, 40c en particulier de l'une ou l'autre des première, deuxième et troisième cartes électroniques 15a, 15b, 15c de l'unité électronique de contrôle 15, de sorte à protéger l'unité électronique de contrôle 15.

Un tel dispositif de décharge de charges électrostatiques réalisé au moyen de l'élément de connexion électrique 48 reliant électriquement le carter 17 de l'actionneur électromécanique 11 au blindage 46 du câble d'alimentation électrique 18 est peu onéreux, simple à industrialiser et permet de minimiser les coûts d'obtention de l'actionneur électromécanique 11.

Ici, la première partie 49 est reliée à la troisième partie 51 et la troisième partie 51 est reliée à la deuxième partie 50.

Avantageusement, l'élément de connexion électrique 48 est une pièce métallique, pouvant être réalisée, par exemple, en acier inoxydable.

Ainsi, pour permettre la liaison électrique entre les première, deuxième et troisième parties 49, 50, 51, l'élément de connexion électrique 48 est réalisé dans une matière métallique, conductrice d'un point de vue électrique.

En variante, l'élément de connexion électrique 48 est réalisé dans une autre matière métallique pouvant être, par exemple, du cuivre ou du laiton.

Avantageusement, le blindage 46 du câble d'alimentation électrique 18 est, en outre, configuré pour être connecté électriquement, autrement dit est connecté électriquement, à une terre, en particulier une terre de l'installation 6, dans un état monté de l'actionneur électromécanique 11 dans l'installation 6.

Ici, le carter 17 de l'actionneur électromécanique 11 n'est pas relié électriquement directement à la terre.

Ainsi, l'actionneur électromécanique 11 peut être relié électriquement au réseau d'alimentation en énergie électrique 52 sans nécessiter un conducteur électrique de terre, tant au niveau de l'actionneur électromécanique 11 que du réseau d'alimentation en énergie électrique 52, lors de l'installation de l'actionneur électromécanique 11. Ceci simplifie l'installation de l'actionneur électromécanique 11 et réduit les coûts d'obtention de l'actionneur électromécanique 11.

Avantageusement, l'élément de connexion électrique 48 est une pièce pliée formant les première, deuxième et troisième parties 49, 50, 51.

Ainsi, l'élément de connexion électrique 48 est obtenu, autrement dit est réalisé, par une succession de pliages d'une bande, en particulier métallique.

De cette manière, une telle fabrication de l'élément de connexion électrique 48 permet de minimiser des arêtes vives présentes au niveau de la pièce formant cet élément de connexion électrique 48, de sorte à éviter d'endommager des composants électroniques 56 de l'unité électronique de contrôle 15 et/ou des organes de l'actionneur électromécanique 11.

Avantageusement, la première partie 49 de l'élément de connexion électrique 48 présente une extrémité libre 47. En outre, l'extrémité libre 47 est réalisée sous la forme d'un crochet.

Avantageusement, la première partie 49 de l'élément de connexion électrique 48 est en contact électrique avec la surface interne 17c du carter 17 par déformation élastique de celle-ci par rapport au reste de l'élément de connexion électrique 48, autrement dit aux deuxième et troisième parties 50, 51 de l'élément de connexion électrique 48, en l'occurrence par rapport à la troisième partie 51 dans l'exemple des figures.

Avantageusement, la deuxième partie 50 de l'élément de connexion électrique 48 comprend une première branche 54a et une deuxième branche 54b. En outre, le câble d'alimentation électrique 18 est logé entre les première et deuxième branches 54a, 54b de la deuxième partie 50 de l'élément de connexion électrique 48.

Ainsi, les première et deuxième branches 54a, 54b de la deuxième partie 50 de l'élément de connexion électrique 48 permettent d'insérer manuellement le câble d'alimentation électrique 18 dans la deuxième partie 50 de l'élément de connexion électrique 48, en particulier suivant un mouvement de translation D, en particulier vertical, lors de l'assemblage de l'actionneur électromécanique 11.

Avantageusement, chacune des première et deuxième branches 54a, 54b de la deuxième partie 50 de l'élément de connexion électrique 48 présente une zone courbée 54c, en particulier en forme d'arc de cercle, dont la concavité est tournée, autrement dit orientée, vers l'autre des première et deuxième branches 54a, 54b. En outre, le câble d'alimentation électrique 18 est logé entre les zones courbées 54c des première et deuxième branches 54a, 54b.

Ici, la zone courbée 54c de chacune des première et deuxième branches 54a, 54b présente une forme de demi-cylindre, en particulier avec un rayon de courbure analogue au rayon externe du blindage 46 du câble d'alimentation électrique 18.

Avantageusement, le blindage 46 du câble d'alimentation électrique 18 est en contact électrique avec les première et deuxième branches 54a, 54b de la deuxième partie 50 de l'élément de connexion électrique 48, en particulier au niveau de la zone courbée 54c de chacune des première et deuxième branches 54a, 54b.

Avantageusement, chacune des première et deuxième branches 54a, 54b de la deuxième partie 50 de l'élément de connexion électrique 48 est une patte élastiquement déformable.

Ainsi, le câble d'alimentation électrique 18 est inséré dans la deuxième partie 50 de l'élément de connexion électrique 48 en écartant les première et deuxième branches 54a, 54b, l'une par rapport à l'autre. Puis, le câble d'alimentation électrique 18 est maintenu en position dans la deuxième partie 50 de l'élément de connexion électrique 48 au moyen des première et deuxième branches 54a, 54b revenues dans leur position initiale par rappel élastique.

Avantageusement, la première plaque de circuit imprimé 40a comprend au moins deux trous de fixation 61. La troisième partie 51 de l'élément de connexion électrique 48 comprend au moins deux plots de fixation 62. En outre, chacun des plots de fixation 62 est inséré, autrement dit est configuré pour être inséré, dans l'un des trous de fixation 61, en particulier dans une configuration assemblée de l'unité électronique de contrôle 15. Les plots de fixation 62 peuvent également être qualifiés de « pieds » ou de « pions » de fixation.

Ici, la première plaque de circuit imprimé 40a comprend deux trous de fixation 61 et la troisième partie 51 de l'élément de connexion électrique 48 comprend deux plots de fixation 62.

Avantageusement, chacun des plots de fixation 62 est soudé dans l'un des trous de fixation 61.

Ainsi, les plots de fixation 62 de la troisième partie 51 de l'élément de connexion électrique 48 traversent les trous de fixation 61 de la première plaque de circuit imprimé 40a.

En outre, la troisième partie 51 de l'élément de connexion électrique 48 est fixée à la première plaque de circuit imprimé 40a, en particulier par soudage, au moyen des plots de fixation 62 et des trous de fixation 61.

De cette manière, les plots de fixation 62 de la troisième partie 51 de l'élément de connexion électrique 48 et les trous de fixation 61 de la première plaque de circuit imprimé 40a permettent de réaliser un montage de la troisième partie 51 de l'élément de connexion électrique 48 sur la première plaque de circuit imprimé 40a selon une direction orthogonale à un plan P, le plan P étant parallèle à la première plaque de circuit imprimé 40a.

Ici, la troisième partie 51 de l'élément de connexion électrique 48 comprend une languette 63. En outre, la languette 63 porte les plots de fixation 62.

Avantageusement, l'unité électronique de contrôle 15, en particulier la première carte électronique 15a, comprend au moins un condensateur, non représenté. En outre, la troisième partie 51 de l'élément de connexion électrique 48 est reliée électriquement, autrement dit est configurée pour être reliée électriquement, au condensateur, en particulier dans la configuration assemblée de l'unité électronique de contrôle 15.

Ainsi, l'élément de connexion électrique 48 permet de réaliser une liaison électrique avec le condensateur, de sorte à garantir une équipotentialité de la masse de référence de la première plaque de circuit imprimé 40a de l'unité électronique de contrôle 15 avec le carter 17 de l'actionneur électromécanique 11 et le blindage 46 du câble d'alimentation électrique 18.

Grâce à la présente invention, l'élément de connexion électrique permet de réaliser un contact électrique entre le blindage du câble d'alimentation électrique, le carter de l'actionneur électromécanique et la masse de référence de la plaque de circuit imprimé de l'unité électronique de contrôle.

De cette manière, l'élément de connexion électrique permet, au moyen d'une seule pièce, de réaliser une mise en contact électrique de la surface interne du carter avec la première partie de l'élément de connexion électrique, un maintien en position du câble d'alimentation électrique et une mise en contact électrique du blindage du câble d'alimentation électrique avec la deuxième partie de l'élément de connexion électrique, ainsi qu'une fixation de la plaque de circuit imprimé et une liaison électrique de la masse de référence de la plaque de circuit imprimé avec la troisième partie de l'élément de connexion électrique.

De nombreuses modifications peuvent être apportées aux exemples de réalisation décrits précédemment, sans sortir du cadre de l'invention défini par les revendications.

En variante, non représentée, la première partie 49 est reliée à la deuxième partie 50 et la deuxième partie 50 est reliée à la troisième partie 51, ou encore la troisième partie 51 est reliée à la première partie 49 et la première partie 49 est reliée à la deuxième partie 50.

En variante, non représentée, l'unité électronique de contrôle 15 comprend, en outre, un boîtier. En outre, la première carte électronique 15a est disposée à l'intérieur du boîtier, en particulier dans la configuration assemblée de l'unité électronique de contrôle 15. Ainsi, le boîtier de l'unité électronique de contrôle 15 permet de protéger la première carte électronique 15a, lors de l'assemblage de l'actionneur électromécanique 11 et suite à l'assemblage de ce dernier. De cette manière, le boîtier de l'unité électronique de contrôle 15 permet d'isoler électriquement la première carte électronique 15a par rapport au carter 17. Dans ce cas, le boîtier de l'unité électronique de contrôle 15 comprend une découpe, autrement dit une lumière ou une fente. En outre, la première partie 49 de l'élément de connexion électrique 48 s'étend au travers de la découpe du boîtier de l'unité électronique de contrôle 15 et est en contact électrique avec la surface interne 17c du carter 17, en particulier dans la configuration assemblée de l'actionneur électromécanique 11. Avantageusement, le diamètre extérieur du boîtier de l'unité électronique de contrôle 15 est inférieur au diamètre intérieur du carter 17, de sorte que le boîtier peut être inséré dans le carter 17, lors de l'assemblage de l'actionneur électromécanique 11. Dans un premier cas, le boîtier de l'unité électronique de contrôle 15 peut comprendre deux demi-coques configurées pour coopérer ensemble, en particulier dans la configuration assemblée de l'unité électronique de contrôle 15. Dans la configuration assemblée de l'actionneur électromécanique 11, les deux demi-coques sont assemblées entre elles, de sorte à définir un plan de jonction s'étendant suivant une direction parallèle à l'axe de rotation X. Avantageusement, au moins l'une des deux demi-coques formant le boîtier comprend des éléments de positionnement et de fixation de la première carte électronique 15a, notamment de la première plaque de circuit imprimé 40a, en particulier dans la configuration assemblée de l'unité électronique de contrôle 15. Dans un deuxième cas, le boîtier de l'unité électronique de contrôle 15 peut comprendre un ou plusieurs tronçons, le ou chaque tronçon étant réalisé sous la forme d'un tube creux. Le ou chaque tronçon est configuré pour loger ou recevoir, autrement dit loge ou reçoit, la première carte électronique 15a, en particulier dans la configuration assemblée de l'unité électronique de contrôle 15. Dans un tel cas, le ou chaque tronçon du boîtier comprend une première rainure et une deuxième rainure. En outre, les première et deuxième rainures sont configurées pour maintenir en position, autrement dit maintiennent en position, la première carte électronique 15a, notamment la première plaque de circuit imprimé 40a, à l'intérieur du boîtier, en particulier dans la configuration assemblée de l'unité électronique de contrôle 15.

En outre, les modes de réalisation et variantes envisagés peuvent être combinés pour générer de nouveaux modes de réalisation de l'invention, sans sortir du cadre de l'invention défini par les revendications.

## Revendications

1. Actionneur électromécanique (11) d'un dispositif d'occultation (3),
l'actionneur électromécanique (11) comprenant au moins :
- un carter (17), le carter (17) étant creux, le carter (17) comprenant une surface interne (17c), le carter (17) étant au moins en partie réalisé dans une matière électriquement conductrice,
- un câble d'alimentation électrique (18), le câble d'alimentation électrique (18) étant configuré pour être relié à un réseau d'alimentation en énergie électrique (52),
- un moteur électrique (16), le moteur électrique (16) étant monté à l'intérieur du carter (17), et
- une unité électronique de contrôle (15), le moteur électrique (16) et l'unité électronique de contrôle (15) étant alimentés en énergie électrique par l'intermédiaire du câble d'alimentation électrique (18),
l'unité électronique de contrôle (15) comprenant au moins :
- une plaque de circuit imprimé (40a, 40b), et
- un élément de connexion électrique (48), l'élément de connexion électrique (48) comprenant au moins une première partie (49), la première partie (49) étant en contact électrique avec la surface interne (17c) du carter (17),
**caractérisé**
**en ce que** le câble d'alimentation électrique (18) comprend au moins un blindage (46), en ce que l'élément de connexion électrique (48) comprend, en outre, au moins :
- une deuxième partie (50), la deuxième partie (50) maintenant en position le câble d'alimentation électrique (18) et étant en contact électrique avec le blindage (46) du câble d'alimentation électrique (18), et
- une troisième partie (51), la troisième partie (51) étant fixée à la plaque de circuit imprimé (40a) et étant reliée électriquement à une masse de référence de la plaque de circuit imprimé (40a),
et **en ce que** l'élément de connexion électrique (48) est une pièce monobloc comprenant au moins les première, deuxième et troisième parties (49, 50, 51).

2. Actionneur électromécanique (11) pour un dispositif d'occultation (3) selon la revendication 1, **caractérisé en ce que** l'élément de connexion électrique (48) est une pièce métallique.

3. Actionneur électromécanique (11) pour un dispositif d'occultation (3) selon la revendication 1 ou selon la revendication 2, **caractérisé en ce que** l'élément de connexion électrique (48) est une pièce pliée formant les première, deuxième et troisième parties (49, 50, 51).

4. Actionneur électromécanique (11) pour un dispositif d'occultation (3) selon l'une quelconque des revendications 1 à 3, **caractérisé**
**en ce que** la deuxième partie (50) de l'élément de connexion électrique (48) comprend une première branche (54a) et une deuxième branche (54b),
et **en ce que** le câble d'alimentation électrique (18) est logé entre les première et deuxième branches (54a, 54b) de la deuxième partie (50) de l'élément de connexion électrique (48).

5. Actionneur électromécanique (11) pour un dispositif d'occultation (3) selon la revendication 4, **caractérisé**
**en ce que** chacune des première et deuxième branches (54a, 54b) présente une zone courbée (54c), dont la concavité est tournée vers l'autre des première et deuxième branches (54a, 54b),
et **en ce que** le câble d'alimentation électrique (18) est logé entre les zones courbées (54c) des première et deuxième branches (54a, 54b).

6. Actionneur électromécanique (11) pour un dispositif d'occultation (3) selon l'une quelconque des revendications 1 à 5, **caractérisé**
**en ce que** la plaque de circuit imprimé (40a) comprend au moins deux trous de fixation (61),
**en ce que** la troisième partie (51) de l'élément de connexion électrique (48) comprend au moins deux plots de fixation (62),
et **en ce que** chacun des plots de fixation (62) est inséré dans l'un des trous de fixation (61).

7. Actionneur électromécanique (11) pour un dispositif d'occultation (3) selon la revendication 6, **caractérisé en ce que** chacun des plots de fixation (62) est soudé dans l'un des trous de fixation (61).

8. Actionneur électromécanique (11) pour un dispositif d'occultation (3) selon l'une quelconque des revendications 1 à 7, **caractérisé**
**en ce que** l'unité électronique de contrôle (15) comprend au moins un condensateur, et en ce que la troisième partie (51) de l'élément de connexion électrique (48) est reliée électriquement au condensateur.

9. Actionneur électromécanique (11) pour un dispositif d'occultation (3) selon l'une quelconque des revendications 1 à 8, **caractérisé en ce que** la première partie (49) de l'élément de connexion électrique (48) est en contact électrique avec la surface interne (17c) du carter (17) par déformation élastique de celle-ci par rapport aux deuxième et troisième parties (49, 50).

10. Dispositif d'occultation (3)
le dispositif d'occultation (3) comprenant au moins :
- un écran (2), et
- un actionneur électromécanique (11), l'écran (2) étant entraîné en déplacement par l'actionneur électromécanique (11),
**caractérisé en ce que** l'actionneur électromécanique (11) est conforme à l'une quelconque des revendications 1 à 9.

## Patentansprüche

1. Elektromechanischer Aktuator (11) einer Verdunkelungsvorrichtung (3),
der elektromechanische Stellantrieb (11) mindestens umfassend:
- ein Gehäuse (17), wobei das Gehäuse (17) hohl ist, das Gehäuse (17) umfassend eine Innenfläche (17c), wobei das Gehäuse (17) zumindest teilweise aus einem elektrisch leitenden Material ist,
- ein Stromversorgungskabel (18), wobei das Stromversorgungskabel (18) konfiguriert ist, um mit einem elektrischen Stromversorgungsnetz (52) verbunden zu werden,
- einen Elektromotor (16), wobei der Elektromotor (16) innerhalb des Gehäuses (17) montiert ist,
- eine elektronische Steuereinheit (15), wobei der Elektromotor (16) und die elektronische Steuereinheit (15) über das Stromversorgungskabel (18) mit elektrischer Energie versorgt werden,
die elektronische Steuereinheit (15) mindestens umfassend:
- eine Leiterplatte (40a, 40b), und
- ein elektrisches Verbindungselement (48), das elektrische Verbindungselement (48) umfassend mindestens einen ersten Abschnitt (49), wobei der erste Abschnitt (49) in elektrischem Kontakt mit der Innenfläche (17c) des Gehäuses (17) ist,
**dadurch gekennzeichnet,**
**dass** das Stromversorgungskabel (18) mindestens eine Abschirmung (46) umfasst, dass das elektrische Verbindungselement (48) ferner mindestens Folgendes umfasst:
- einen zweiten Teil (50), wobei der zweite Abschnitt (50) das Stromversorgungskabel (18) in Position hält und in elektrischem Kontakt mit der Abschirmung (46) des Stromversorgungskabels (18) ist, und
- einen dritten Abschnitt (51), wobei der dritte Abschnitt (51) an der Leiterplatte (40a) befestigt ist und elektrisch mit einer Bezugsmasse der Leiterplatte (40a) verbunden ist,
und **dass** das elektrische Verbindungselement (48) ein einstückiges Teil ist, das zumindest den ersten, zweiten und dritten Abschnitt (49, 50, 51) umfasst.

2. Elektromechanischer Aktuator (11) für eine Verdunkelungsvorrichtung (3) nach Anspruch 1, **dadurch gekennzeichnet, dass** das elektrische Verbindungselement (48) in Form eines Metallteils ist.

3. Elektromechanischer Aktuator (11) für eine Verdunkelungsvorrichtung (3) nach Anspruch 1 oder nach Anspruch 2, **dadurch gekennzeichnet, dass** das elektrische Verbindungselement (48) ein gefaltetes Teil ist, das den ersten, den zweiten und den dritten Abschnitt (49, 50, 51) bildet.

4. Elektromechanischer Aktuator (11) für eine Verdunkelungsvorrichtung (3) nach einem der Ansprüche 1 bis 3, **dadurch gekennzeichnet,**
**dass** der zweite Abschnitt (50) des elektrischen Verbindungselements (48) einen ersten Schenkel (54a) und einen zweiten Schenkel (54b) umfasst,
und **dass** das Stromversorgungskabel (18) zwischen dem ersten und dem zweiten Schenkel (54a, 54b) des zweiten Abschnitts (50) des elektrischen Verbindungselements (48) untergebracht ist.

5. Elektromechanischer Aktuator (11) für eine Verdunkelungsvorrichtung (3) nach Anspruch 4, **dadurch gekennzeichnet,**
**dass** jeder von dem ersten und dem zweiten Schenkel (54a, 54b) einen gekrümmten Bereich (54c) aufweist, dessen Konkavität dem anderen von dem ersten und dem zweiten Schenkel (54a, 54b) zugewandt ist,
und **dass** das Stromversorgungskabel (18) zwischen den gekrümmten Bereichen (54c) des ersten und des zweiten Schenkels (54a, 54b) untergebracht ist.

6. Elektromechanischer Aktuator (11) für eine Verdunkelungsvorrichtung (3) nach einem der Ansprüche 1 bis 5, **dadurch gekennzeichnet,**
**dass** die Leiterplatte (40a) mindestens zwei Befestigungslöcher (61) umfasst,
**dass** der dritte Abschnitt (51) des elektrischen Verbindungselements (48) mindestens zwei Befestigungsstifte (62) umfasst,
und **dass** jeder der Befestigungsstifte (62) in eines der Befestigungslöcher (61) eingesetzt ist.

7. Elektromechanischer Aktuator (11) für eine Verdunkelungsvorrichtung (3) nach Anspruch 6, **dadurch gekennzeichnet, dass** jeder der Befestigungsstifte (62) in eines der Befestigungslöcher (61) eingeschweißt ist.

8. Elektromechanischer Aktuator (11) für eine Verdunkelungsvorrichtung (3) nach einem der Ansprüche 1 bis 7, **dadurch gekennzeichnet,**
**dass** die elektronische Steuereinheit (15) mindestens einen Kondensator umfasst, und dass der dritte Abschnitt (51) des elektrischen Verbindungselements (48) elektrisch mit dem Kondensator verbunden ist.

9. Elektromechanischer Aktuator (11) für eine Verdunkelungsvorrichtung (3) nach einem der Ansprüche 1 bis 8, **dadurch gekennzeichnet, dass** der erste Abschnitt (49) des elektrischen Verbindungselements (48) in elektrischem Kontakt mit der Innenfläche (17c) des Gehäuses (17) durch dessen elastische Verformung in Bezug auf den zweiten und dritten Abschnitt (49, 50) ist.

10. Verdunkelungsvorrichtung (3),
die Verdunkelungsvorrichtung (3) mindestens umfassend:
- einen Schirm (2), und
- einen elektromechanischen Aktuator (11), wobei der Schirm (2) durch den elektromechanischen Aktuator (11) in Bewegung versetzt wird,
**dadurch gekennzeichnet, dass** der elektromechanische Aktuator(11) nach einem der Ansprüche 1 bis 9 ist.

## Claims

1. An electromechanical actuator (11) of an occultation device (3),
the electromechanical actuator (11) comprising at least:
- a casing (17), the casing (17) being hollow, the casing (17) comprising an internal surface (17c), the casing (17) being at least partly made of an electrically conductive material,
- an electric supply cable (18), the electric supply cable (18) being configured to be connected to an electrical energy supply network (52),
- an electric motor (16), the electric motor (16) being mounted inside the casing (17), and
- an electronic control unit (15), the electric motor (16) and the electronic control unit (15) being supplied with electrical energy via the electric supply cable (18),
the electronic control unit (15) comprising at least:
- a printed circuit board (40a, 40b), and
- an electrical connection element (48), the electrical connection element (48) comprising at least a first part (49), the first part (49) being in electrical contact with the internal surface (17c) of the casing (17),
**characterized**
**in that** the electrical supply cable (18) comprises at least a shielding (46),
**in that** the electrical connection element (48) further comprises at least:
- a second part (50), the second part (50) holding the electric supply cable (18) in position and being in electrical contact with the shielding (46) of the electric supply cable (18), and
- a third part (51), the third part (51) being fixed to the printed circuit board (40a) and being electrically connected to a reference earth of the printed circuit board (40a),
and **in that** the electrical connection element (48) is a one-piece part comprising at least the first, second and third parts (49, 50, 51).

2. The electromechanical actuator (11) for an occultation device (3) according to claim 1, **characterized in that** the electrical connection element (48) is a metal part.

3. The electromechanical actuator (11) for an occultation device (3) according to claim 1 or according to claim 2, **characterized in that** the electrical connection element (48) is a folded part forming the first, second and third parts (49, 50, 51).

4. The electromechanical actuator (11) for an occultation device (3) according to any one of claims 1 to 3, **characterized**
**in that** the second part (50) of the electrical connection element (48) comprises a first branch (54a) and a second branch (54b),
and **in that** the electrical supply cable (18) is housed between the first and second branches (54a, 54b) of the second part (50) of the electrical connection element (48).

5. The electromechanical actuator (11) for an occultation device (3) according to claim 4, **characterized**
**in that** each of the first and second branches (54a, 54b) has a curved zone (54c), the concavity of which faces the other of the first and second branches (54a, 54b),
and **in that** the electric supply cable (18) is housed between the curved zones (54c) of the first and second branches (54a, 54b).

6. The electromechanical actuator (11) for an occultation device (3) according to any one of claims 1 to 5, **characterized**
**in that** the printed circuit board (40a) comprises at least two fastening holes (61),
**in that** the third part (51) of the electrical connection element (48) comprises at least two fastening studs (62),
and **in that** each of the fastening studs (62) is inserted into one of the fastening holes (61).

7. The electromechanical actuator (11) for an occultation device (3) according to claim 6, **characterized in that** each of the fastening studs (62) is welded into one of the fastening holes (61).

8. The electromechanical actuator (11) for an occultation device (3) according to any one of claims 1 to 7, **characterized**
**in that** the electronic control unit (15) comprises at least one capacitor,
and **in that** the third part (51) of the electrical connection element (48) is electrically connected to the capacitor.

9. The electromechanical actuator (11) for an occultation device (3) according to any one of claims 1 to 8, **characterized in that** the first part (49) of the electrical connection element (48) is in electrical contact with the internal surface (17c) of the casing (17) by resilient deformation thereof relative to the second and third parts (49, 50).

10. An occultation device (3)
the occultation device (3) comprising at least:
- a screen (2), and
- an electromechanical actuator (11), the screen (2) being moved by the electromechanical actuator (11),
**characterized in that** the electromechanical actuator (11) is according to any one of claims 1 to 9.
